# EUROPÄISCHE PATENTSCHRIFT

(11) **EP 0 208 169 B1**
(45) Veröffentlichungstag und Bekanntmachung des Hinweises auf die Patenterteilung: **24.05.1989**
(21) Anmeldenummer: 86108114.9
(22) Anmeldetag: 13.06.1986
(51) Int. Cl.: H01T 23/00

(54) **Hochspannungselektrode**
High-tension electrode
Electrode à haute tension

(30) Priorität: 26.06.1985 DE 3522881
(43) Veröffentlichungstag der Anmeldung: 14.01.1987
(73) Patentinhaber: Eltex-Elektrostatik Gesellschaft mbH, D-79576 Weil am Rhein (DE)
(72) Erfinder: Hahne, Ernst-A., CH-4123 Allschwil (CH); Künzig, Hermann, D-7858 Weil am Rhein 4 (DE)
(74) Vertreter: Säger, Manfred, Dipl.-Ing.

(56) Entgegenhaltungen:
- EP-A- 0 139 868
- EP-A- 0 143 171
- DE-A- 2 650 259
- FR-A- 2 466 886
- FR-A- 2 517 893
- GB-A- 2 162 697
- US-A- 2 252 694

## Beschreibung

Die Erfindung betrifft eine elektrostatische Hochspannungselektrode gemäß dem Oberbgriff des Hauptanspruches.

Elektroden, insbesondere zur Ionisierung der Luft sind in einer Vielzahl von Ausführungsformen bekannt (DE-A-2 650 259).

Es ist ferber eine gattungsgemäße Hochspannungselektrode gemäß dem Oberbegriff des Hauptanspruches bekannt (DE-A-00 143 171 Der bekannten Elektrode haftet aber der Nachteil an, daß im Betrieb Ozon erzeugt wird, was in hohem Maße unerwünscht ist.

Der Erfindung liegt deshalb die Aufgabe zugrunde, eine gattungsgemäße Hochspannungselektrode so weiterzubilden, daß im Betrieb mögichst wenig Ozon gebildet wird.

Diese Aufgabe wird bei einer gattungsgemäßen Hochspannungselektrode gemäß dem Oberbegriff des Hauptanspruches erfindungsgemäß durch dessen kennzeichnende Merkmale in überraschend einfache Weise gelöst.

Durch die Einzelelektroden, die eine große Längserstreckung haben und in einer bestimmten Pakkungsdichte unvergossen in der Atmosphäre angeordnet werden, wird, was nicht zu erwarten war, kein Ozon erzeugt, wenn keine sonstigen Spitzen, Grate oder sonstigen Unebenheiten vorhanden sind.

Zweckmäßige Ausgestaltungen und Weiterbildungen der Erfindung sind in den Unteransprüchen gekennzeichnet.

Ein bevorzugtes Ausführungsbeispiel wird nachfolgend unter Bezugsnahme auf die Zeichnung näher erläutert. In dieser zeigt:
Fig. 1 eine Hochspannungselektrode gemäß der Erfindung, in perspektivischer Darstellung;
Fig. 2 eine Draufsicht 11-11 gemäß Figur 1 und
Fig. 3 eine Seitenansicht III-III gemäß Figur 1.

Die insgesamt mit 5 bezeichnete, elektrostatische Hochspannungselektrode zur Ionisierung der Luft weist in drei Reihen 6, 7, 8, die parallel zueinander verlaufen und als Printplatten ausgebildet sind, je eine Reihe zueinander parallel verlaufender Einzelelektroden 9 mit einer sehr scharfen Spitze 10 auf. Die Spitzen 10 liegen alle in einer Ebene, die senkrecht zur Längserstreckung der Einzelelektroden 9 verläuft. Hierbei liegen den Elektroden 9 in der einen Reihe 6 die Zwischenräume zwischen den Elektroden der benachbarten Reihe 7 - und umgekehrt - gegenüber. Die Printplatten 6, 7, 8, weisen eine schematisch mit 11 bezeichnete gedruckte Schaltung mit Lötpunkten 12 für die Einzelelektroden 9 auf, an denen diese festgelötet sind. Alle Elektroden einer Reihe und die Reihe untereinander sind an eine - nicht gezeigte - negative Hochspannungsquelle angeschlossen.

Die freie Länge 13 der Einzelelektrode 9 (Fig. 3), die sich über die Printplatte 8 ersteckt, verhält sich zum Durchmesser der Einzelelektroden mindestens wie 50 : 1. Ferner sind die Einzelelektroden 9 mindestens im Abstand ihrer halben Länge, vorzugsweise zwei Dritteln davon voneinander beabstandet angeordnet, wie schematisch in Figur 2 ersichtlich, die die senkrecht über die Längsseite 13 der insgesamt rechteckförmigen Platten 6, 7, 8, und zwar senkrecht über der Langseite 13 hervostehen.

## Patentansprüche

1. Elektrostatische Hochspannungselektrode zur Ionisierung der Luft mit einer Vielzahl von in mehreren, gleich ausgebildeten Reihen (6, 7,81 angeordneten, nadelförmig ausgebildeten Einzelelektroden (9) mit je einer Spitze (10), wobei alle Einzelelektroden (9) gleich ausgebildet sind sowie parallel zueinander verlaufen und ihre Spitzen (10) in einer Ebene liegen, ferner die Einzelelektroden (9) voneinander mindestens den Abstand ihrer halben freien Länge (13) aufweisen, dadurch gekennzeichnet, daß die freie Länge (13) der Einzelelektroden (9) sich zu ihrem Durchmesser mindestens wie 50 : 1 verhält, und daß den Einzelelektroden der einen Reihe die Zwischenräume zwischen den Einzelelektroden der benachbarten Reihen gegenüberliegen.

2. Elektrode nach Anspruch 1, dadurch gekennzeichnet, daß das Verhältnis freie Länge zu Durchmesser der Einzelelektroden (9) im Bereich 80 - 120 liegt.

3. Elektrode nach Anspruch 1, dadurch gekennzeichnet, daß die Einzelelektroden (9) mindestens voneinander den Abstand von zwei Dritteln ihrer freien Länge aufweisen.

4. Elektrode nach einem der Ansprüche 1 bis 3, dadurch gekennzeichnet, daß die Einzelelektroden (9) einer Reihe (6, 7, 8) an einer Platte aus elektrischem Isoliermaterial mit schmaler Rechteckform angebracht sind und senkrecht über die Langseite (14) der Platte (8) mit ihrer freien Länge (13) vorstehen.

5. Elektrode nach Anspruch 4, dadurch gekennzeichnet, daß die Platte eine Printplatte ist und die Einzelelektroden (9) an Lötpunkten (12) angelötet sind.

6. Elektrode nach Anspruch 5, dadurch gekennzeichnet, daß die Lötpunkte (12) miteinander über einen gedruckten Leiter (11) miteinander verbunden sind.

7. Elektrode nach einem der Ansprüche 1 bis 6, dadurch gekennzeichnet, daß die Einzelelektroden (9) an eine negative Hochspannungsquelle angeschlossen sind.

8. Elektrode nach Anspruch 1, dadurch gekennzeichnet, daß die Ebene senkrecht zur Ersteckung der Einzelelektroden (9) verläuft.

## Claims

1. An electrostatic high-voltage electrode for ionizing the air, having a multiplicity of needle- shaped individual electrodes (9) which are arranged in a plurality of like rows (6, 7, 8) and which each have a point (101, all the individual electrodes (9) being alike in construction and extending parallel to one another and their points (10) lying in one plane, and furthermore the individual electrodes (9) have a distance apart which is at least equal to half their free length 13), characterised in that the free length (13) of the individual electrodes (9) is in the ratio of at least 50 : 1 to their diameter, and that situated opposite the individual electrodes in the one row are the gaps between the individual electrodes of the adjacent rows.

2. An electrode according to Claim 1, characterised in that the ratio of free length to diameter of the individual electrodes (9) is in the range 80 - 120.

3. An electrode according to Claim 1, characterised in that the individual electrodes (9) have a distance apart from one another at least equal to to two thirds of their free length.

4. An electrode according to any one of Claims 1 to 3, characterised in that the individual electrodes (9) of a row (6, 7, 8) are mounted on a board of electrically insulating material with a narrow rectangular shape and project with their free length (13) beyond the long side (14) of the board (8).

5. An electrode according to Claim 4, characterised in that the board is a printed circuit board and the individual electrodes (9) are soldered on at soldering points (12).

6. An electrode according to Claim 5, characterised in that the soldering points (12) are connected to one another via a printed conductor (11). ).

7. An electrode according to any one of Claims 1 to 6, characterised in that the individual electrodes (9) are connected to a negative high-voltage source.

8. An electrode according to Claim 1, characterised in that the plane extends perpendicular to the extent of the individual electrodes (9).

## Revendications

1. Electrode électrostatique à haute tension pour l'ionisation de l'air comportant une multitute d'électrodes individuelles (9) réalisées en forme d'aiguilles et disposées en rangées identiques (6, 7, 8) chacune des électrodes individuelles comportant une pointe (10), les électrodes individuelles étant toutes réalisées de manière identique et s'étendant parallèlement les unes aux autres, leurs pointes (10) étant situées dans un même plan, eh outre, les électrodes individuelles (9) présentant une distance réciproque égale à au moins la moitié de leur lonqueur libre (13), caractérisée par le fait que la longueur libre (13) des électrodes individuelles (9) se situe dans un rapport de 50 : 1 avec le diamètre desdites électrodes et que les électrodes individuelles d'une rangée font face aux interstices entre les électrodes individuelles des rangées adjacentes.

2. Electrode selon la revendication 1, caractérisée par le fait que le rapport entre la longueur libre et le diamètre des électrodes individuelles (9) se situe aux environs de 80 à 120.

3. Electrode selon la revencidation 1, caractérisée par le fait que les électrodes individuelles (9) présentent une distance réciproque égale à au moins les deux-tiers de leur longueur libre.

4. Electrode selon l'une des revendications 1 à 3, caractérisée par le fait que les électrodes individuelles (9) d'une rangée (6, 7, 8) sont fixées sur une plaque en matière électriquement isolante en forme de rectangle étroit et débordent par leur longueur libre (13) verticalement au-delà du côté longitudinal (14) de la plaque (8).

5. Electrode selon la revendication 4, caractérisée par le fait que la plaque est un circuit imprimé et que les électrodes individuelles (9) sont soudées par points (12).

6. Electrode selon la revendication 5, caractérisée par le fait que les points de soudure (12) sont reliés les uns aux autres par un conducteur imprimé (11).

7. Electrode selon l'une des revendications 1 à 6, caractérisée par le fait que les électrodes individuelles sont connectées à une source de haute tension négative.

8. Electrode selon la revendication 1, caractérisée par le fait que le plan s'étend perpendiculairement à l'extension des électrodes individuelles (9).
